# EUROPÄISCHE PATENTSCHRIFT

(11) **EP 2 004 983 B1**
(45) Veröffentlichungstag und Bekanntmachung des Hinweises auf die Patenterteilung: **27.07.2011**
(21) Anmeldenummer: 07704610.0
(22) Anmeldetag: 16.02.2007
(51) Int. Cl.: F02M 47/02, F02M 51/06

(54) **KRAFTSTOFFINJEKTOR**
FUEL INJECTOR
INJECTEUR DE CARBURANT

(30) Priorität: 04.04.2006 DE 102006015744; 18.01.2007 DE 102007002758
(43) Veröffentlichungstag der Anmeldung: 24.12.2008
(73) Patentinhaber: Robert Bosch GmbH, 70442 Stuttgart (DE)
(72) Erfinder: MATTES, Patrick, 70569 Stuttgart (DE); MENNICKEN, Michael, 71299 Wimsheim (DE); MAGEL, Hans-Christoph, 72793 Pfullingen (DE); BOECKING, Friedrich, 70499 Stuttgart (DE)
(86) Internationale Anmeldenummer: PCT/EP2007/051487
(87) Internationale Veröffentlichungsnummer: WO 2007/115853

(56) Entgegenhaltungen:
- WO-A-01/51802
- WO-A-2006/008200
- DE-A1- 19 963 568

## Beschreibung

Die Erfindung betrifft einen Kraftstoffinjektor gemäß dem Oberbegriff des Anspruchs 1.

### Stand der Technik

Es ist bekannt zur Einbringung von Kraftstoff in direkteinspritzende Dieselmotoren hubgesteuerte Kraftstoffinjektoren zu verwenden. Das hat den Vorteil, dass der Einspritzdruck an Last und Drehzahl angepasst werden kann. Die Ansteuerung der Injektoren kann durch einen Piezoaktor direkt oder unter Zwischenschaltung eines Servo-Steuerraums erfolgen.

Ein Kraftstoffinjektor mit einer direkt angesteuerten Düsennadel, die bei Anwendungen für die Benzineinspritzung nach außen öffnet, ist aus DE 199 63 568 A1 bekannt. Dabei weist der Kraftstoffinjektor neben der Düsennadel einen Kopplerkolben auf, der mit einem Magnetaktor antriebsgekoppelt ist. Die Bewegung zwischen dem Kopplerkolben und der Düsennadel wird zur Hubübersetzung über einen hydraulischen Koppler übertragen.

Ein weiterer Kraftstoffinjektor mit einer direkt angesteuerten Düsennadel ist aus WO 2006/008200 A1 bekannt. Hierbei weist der Kraftstoffinjektor eine Düsennadel und einen Kopplerkolben auf, wobei die Düsennadel mit einer rückwärtigen Druckfläche einem Steuerraum und der Kopplerkolben mit einer Druckfläche einem Kopplerraum ausgesetzt ist. Zwischen dem Steuerraum und dem Kopplerraum ist eine hydraulische Verbindung ausgebildet, um die Druckunterschiede vom Kopplerraum auf den Steuerraum zu übertragen. Der Kopplerkolben wird hierbei von einem Piezoaktor angetrieben, wobei die Öffnung der Düsennadel durch einen ziehenden Aktorhub bewirkt wird.

### Offenbarung der Erfindung

Aufgabe der Erfindung ist es, einen Kraftstoffinjektor gemäß dem Oberbegriff des Anspruchs 1 zu schaffen, der kostengünstig herstellbar ist.

Die Aufgabe wird durch einen Kraftstoffinjektor mit den kennzeichnenden Merkmalen des Anspruchs 1 gelöst. Dadurch, dass das brennraumferne Ende des Kopplerkolbens ein Ausgleichsvolumen begrenzt, das mit einem Speichervolumen in Verbindung steht, in dem das brennraumnahe Ende des Kopplerkolbens angeordnet ist, wird erreicht, dass der Steuerkolben vollständig druckausgeglichen ist.

Ein bevorzugtes Ausführungsbeispiel des Kraftstoffinjektors ist dadurch gekennzeichnet, dass der brennraumferne Teilsteuerraum von einer federvorgespannten Hülse begrenzt wird, die an dem brennraumnahen Ende des Kopplerkolbens geführt ist und mit einer Beißkante an einer Drosselplatte anliegt. Die Federvorspannkraft ist hinreichend klein und beträgt vorzugsweise zwischen 10 und 20 Newton.

Ein weiteres bevorzugtes Ausführungsbeispiel des Kraftstoffinjektors ist dadurch gekennzeichnet, dass die Drosselplatte ein Durchgangsloch aufweist, das den brennraumfernen Teilsteuerraum mit einem brennraumnahen Teilsteuerraum verbindet, der durch das brennraumferne Ende der Düsennadel begrenzt ist. Durch das Durchgangsloch wird eine Druckabsenkung von dem brennraumfernen auf den brennraumnahen Teilsteuerraum übertragen.

Ein weiteres bevorzugtes Ausführungsbeispiel des Kraftstoffinjektors ist dadurch gekennzeichnet, dass das brennraumnahe Ende des Kopplerkolbens einen größeren Durchmesser aufweist als das brennraumferne Ende der Düsennadel. Das brennraumnahe Ende des Kopplerkolbens weist vorzugsweise einen Durchmesser von etwa 8 mm auf. Das brennraumferne Ende der Düsennadel weist vorzugsweise einen Durchmesser von etwa 3,5 mm auf. So kann mit einem Ankerhub von 30 µm ein Nadelhub von etwa 180 µm erzielt werden.

Ein weiteres bevorzugtes Ausführungsbeispiel des Kraftstoffinjektors ist dadurch gekennzeichnet, dass der Kopplerkolben durch einen Kopplerkolbenführungsabschnitt geführt ist, der das Speichervolumen mit einem Magnetaktoraufnahmeraum verbindet, in welchem der Magnetaktor aufgenommen ist. Der Durchmesser des Kopplerkolbenführungsabschnitts ist so gewählt, dass die Leckage von dem Speichervolumen in den Magnetaktoraufnahmeraum gering gehalten wird.

Ein weiteres bevorzugtes Ausführungsbeispiel des Kraftstoffinjektors ist dadurch gekennzeichnet, dass der Magnetaktoraufnahmeraum mit einem Druckentlastungsraum in Verbindung steht. Die an dem Kopplerkolbenführungsabschnitt auftretende Leckage wird in den Druckentlastungsraum abgeführt.

Der in den vorangegangenen Abschnitten beschriebene Kraftstoffinjektor ermöglicht eine Mehrfacheinspritzung bei gleichzeitig optimiertem hydraulischem Gesamtwirkungsgrad. Gemäß einem wesentlichen Aspekt der Erfindung umfasst der Kraftstoffinjektor ein integriertes Dämpfungsvolumen oder Speichervolumen. Darüber hinaus ermöglicht der erfindungsgemäße Kraftstoffinjektor die Vermeidung von Leckageverlusten beziehungsweise Steuermengen. Es wird ein kostengünstig herstellbarer direktschaltender Kraftstoffinjektor mit Magnetsteller bereitgestellt. Durch die Integration des Magnetstellers in einen Haltekörper des Injektorgehäuses kann die Baulänge des Kraftstoffinjektors reduziert werden.

Das zugehörige Funktionsprinzip erlaubt eine Optimierung des hydraulischen Gesamtwirkungsgrads, was die Verwendung kleinerer Hochdruckpumpen ermöglicht. Da die Anzahl der Einspritzungen beziehungsweise Steuermengen nicht mehr in der Gesamtmengenbilanz des Systems enthalten ist, können höhere applikative Freiheitsgrade erreicht werden. Durch die Vermeidung einer hydraulischen Rückwirkung (Absteuerstoß) auf den Magnetsteller kann die Performance des Injektors verbessert werden. Insbesondere wird die Darstellung eines kostengünstigen Systems durch Entfall eines Rails und eines Druckregelventils ermöglicht, wobei durch eine gezielte Leckage der Druckabbau erreicht wird.

Ein weiteres bevorzugtes Ausführungsbeispiel des Kraftstoffinjektors ist dadurch gekennzeichnet, dass der Steuerraum von einer Steuerraumbegrenzungshülse begrenzt wird, die unter Dichtwirkung an dem brennraumfernen Ende der Düsennadel geführt ist. Der Steuerraum, der auch als Kopplungsraum bezeichnet wird, kann auch mehrere Teilkopplungsräume umfassen, die miteinander in Verbindung stehen. Durch die Verwendung einer Drossel zwischen den Teilkopplungsräumen kann die Öffnungscharakteristik der Düsennadel weiter optimiert werden. Durch eine Dämpfung der Öffnungsgeschwindigkeit kann damit eine optimierte Kleinstmengenfähigkeit und ein vorteilhafter Einspritzratenverlauf erreicht werden.

Ein weiteres bevorzugtes Ausführungsbeispiel des Kraftstoffinjektors ist dadurch gekennzeichnet, dass der Magnetaktor in einem Aktorraum angeordnet ist, der mit unter Hochdruck stehendem Kraftstoff beaufschlagt ist. Der Aktorraum dient gleichzeitig als Dämpfungs- und Speichervolumen.

Ein weiteres bevorzugtes Ausführungsbeispiel des Kraftstoffinjektors ist dadurch gekennzeichnet, dass der Aktorraum mit dem Steuerraum in Verbindung steht. Die Verbindung kann durch entsprechende Kopplerspalte realisiert werden, die zum Beispiel zwischen dem Kopplerkolben und dem Injektorgehäuse vorgesehen sind.

Ein weiteres bevorzugtes Ausführungsbeispiel des Kraftstoffinjektors ist dadurch gekennzeichnet, dass die Düsennadel einen Doppelsitz aufweist. Die Düsennadel weist dann mehrere Strömungskanäle auf, die eine zentrale Kraftstoffzufuhr an die Nadelspitze ermöglichen. Die Spritzlöcher sind vorzugsweise durch zwei Dichtsitze der Düsennadel abgedichtet. Beim Öffnen der Düsennadel werden die zwei Dichtsitze gleichzeitig geöffnet, die einen relativ großen Durchmesser aufweisen können, ohne große Nadelkräfte zu erzeugen. Dadurch wird eine Entdrosselung der Düse bei geringem Düsennadelhub erreicht, zum Beispiel bei 50 µm.

### Kurze Beschreibung der Zeichnung

Es zeigen:
- Figur 1: eine vereinfachte Darstellung eines er- findungsgemäßen Kraftstoffinjektors im Längsschnitt.

### Ausführungsform der Erfindung

In Figur 1 ist ein Kraftstoffinjektor mit einem Injektorgehäuse 81 im Längsschnitt dargestellt. Das Injektorgehäuse 81 umfasst einen Düsenkörper 82, der mit seinem unteren freien Ende 89 in einen Brennraum einer Brennkraftmaschine ragt. Mit seiner oberen brennraumfernen Stirnfläche ist der Düsenkörper 82 unter Zwischenschaltung einer Drosselplatte 83 mit Hilfe einer Spannmutter 84 gegen einen Haltekörper 85 verspannt. In dem Düsenkörper 82 ist eine Düsennadel 88 hin und her bewegbar aufgenommen, die in Abhängigkeit vom dem Druck in einem Steuerraum mindestens eine Einspritzöffnung an dem Ende 89 des Düsenkörpers 82 öffnet oder verschließt.

Der Steuerraum 90 umfasst einen brennraumnahen Teilsteuerraum 91, der in axialer Richtung von dem brennraumfernen Ende der Düsennadel 88 und der Drosselplatte 83 begrenzt wird. In radialer Richtung wird der brennraumnahe Teilsteuerraum 91 von einer federvorgespannten Hülse 95 begrenzt, die mit einer Beißkante dicht an der Drosselplatte anliegt. Der brennraumnahe Teilsteuerraum 91 steht über ein Durchgangsloch 93, das sich durch die Drosselplatte 83 erstreckt, mit einem brennraumfernen Teilsteuerraum 92 in Verbindung. Der brennraumferne Teilsteuerraum 92 wird in axialer Richtung, das heißt in Richtung einer Längsachse 86 des Kraftstoffinjektors, von der Drosselplatte 83 und dem brennraumnahen Ende eines Kopplerkolbens 102 begrenzt. In radialer Richtung wird der brennraumferne Teilsteuerraum 92 von einer federvorgespannten Hülse 108 begrenzt, die mit einer Beißkante an der Drosselplatte 83 anliegt.

Die Drosselplatte 83 weist radial außerhalb des Durchgangslochs 93 Verbindungskanäle 97, 98 auf, die einen Ringraum 96, der in dem Düsenkörper 82 radial außerhalb der Düsennadel 88 vorgesehen ist, mit einem Speichervolumen 100 verbinden, das in dem Haltekörper 85 radial außerhalb des Kopplerkolbens 102 vorgesehen ist.

Der Kopplerkolben 102 weist einen brennraumnahen Kopplerkolbenabschnitt 103 mit einem Außendurchmesser 106 von etwa 8 mm auf. Der brennraumnahe Kopplerkolbenabschnitt 103 ist einstückig mit einem brennraumfernen Kopplerkolbenabschnitt 104 verbunden, der einen Außendurchmesser 105 von 3,5 mm aufweist. Die Hülse 108 ist an dem brennraumnahen Ende des brennraumnahen Kopplerkolbenabschnitts 103 geführt. Analog ist die Hülse 95 an dem brennraumfernen Ende der Düsennadel 88 geführt, das einen Auβendurchmesser 107 von 3,5 mm aufweist. Der Außendurchmesser 107 des brennraumfernen Endes der Düsennadel 88 ist also gleich dem Außendurchmesser 105 des brennraumfernen Kopplerkolbenabschnitts 104. Die Hülse 108 ist durch eine Schraubendruckfeder 109 vorgespannt, die zwischen der Hülse 108 und einem Bund 110 eingespannt ist, der an dem brennraumnahen Kopplerkolbenabschnitt 103 befestigt ist.

Der Kopplerkolben 102 ist mit seinem brennraumfernen Kopplerkolbenabschnitt 104 in einem Durchgangsloch 112 geführt, das in dem Haltekörper 85 vorgesehen ist und auch als Kopplerkolbenführungsabschnitt bezeichnet wird. Das Durchgangsloch 112 verbindet das Speichervolumen 100 mit einem Magnetaktoraufnahmeraum 115. In dem Magnetaktoraufnahmeraum 115 ist ein Magnetaktor 120 angeordnet, der einen Anker 121 umfasst, der an dem brennraumfernen Kopplerkolbenabschnitt 104 befestigt ist. Der Anker 104 ist durch eine Feder 122 zum Brennraum hin vorgespannt. Die Feder 122 ist zwischen dem Anker 121 und dem brennraumfernen Ende des Haltekörpers 85 eingespannt. Radial außerhalb der Feder 122 ist in dem Magnetaktoraufnahmeraum 115 innerhalb des Haltekörpers 85 ein Magnet beziehungsweise eine Magnetspule 124 angeordnet. Wenn die Magnetspule 124 bestromt wird, dann wird der Anker 121 zur Magnetspule 124 hin angezogen. Der zugehörige Ankerhub ist mit 140 bezeichnet und beträgt 30 µm.

Durch einen abgewinkelten Pfeil 125 ist angedeutet, dass der Magnetaktoraufnahmeraum 115 mit einem Druckentlastungsraum in Verbindung steht. Die Verbindung 125 dient dazu, Leckage abzuführen, die an der Hochdruckdurchführung des brennraumfernen Kopplerkolbenabschnitts 104 durch das Durchgangsloch 112 zwischen dem mit Hochdruck beaufschlagten Speichervolumen 100 und dem mit Niederdruck beaufschlagten Magnetaktoraufnahmeraum 115 auftritt.

Das brennraumferne Ende des brennfernen Kopplerkolbenabschnitts 104 ist in einem Sackloch 128 im brennraumfernen Ende des Haltekörpers 85 geführt und begrenzt mit seiner Stirnseite ein Ausgleichsvolumen 130. Das Ausgleichsvolumen 130 steht über eine Hochdruckverbindungsleitung 132 mit einer Kraftstoffhochdruckquelle in Verbindung, die durch einen Pfeil 134 angedeutet ist. Über eine Hochdruckleitung 136, in der eine Drossel 138 vorgesehen ist, stehen die Kraftstoffhochdruckquelle 134 und die Kraftstoffhochdruckleitung 132 mit dem Speichervolumen 100 in Verbindung.

Im Vergleich zu einem Piezoaktor vermag der Magnetaktor 120, der auch als Magnetsteller bezeichnet wird, nur kleinere Kräfte in der Größenordnung von 50 bis 100 Newton zu erzeugen. Demgegenüber steht die Fähigkeit des Magnetaktors 120, größere Stellwege zu realisieren, was sich vorteilhaft auf die Baugröße des Kraftstoffinjektors auswirkt. Das Flächenverhältnis zwischen dem brennraumnahen Kopplerkolbenabschnitt 103 und dem brennraumfernen Ende der Düsennadel 88 ist so gewählt, dass mit dem Magnetsteller 120 ein Nadelhub von 140 bis 240 µm erzielt werden kann. So kann bei einem Ankerhub 140 von 30 µm durch die Durchmesserstufung 3,5 mm/8 mm ein Nadelhub von 180 µm erzielt werden.

Der Einspritzvorgang wird durch Bestromung der Magnetspule 124 eingeleitet. Proportional zum Hub des Ankers 121 wird der Druck in dem Steuerraum 90 abgesenkt, so dass sich die Düsennadel 88 nach Unterschreiten des Öffnungsdrucks aus dem Sitz hebt. Der Kopplerkolben 102 ist in sich vollständig druckausgeglichen. Damit ein sicheres Schließen gewährleistet ist, erfolgt der Schließvorgang nach Abschalten der Magnetspule 124 durch die an dem Anker 121 angebrachte Feder 122. Die Vorspannkraft der Feder 122 beträgt zwischen 50 und 100 Newton, vorzugsweise zwischen 70 und 90 Newton.

Die Drossel 138 in der Hochdruckleitung 136 dient dazu, den Hochdruck im Speichervolumen 100 gegenüber dem Ausgleichsvolumen 130 zu verringern. Dadurch kann auch die Hülse 108 an dem brennraumnahen Kopplerkolbenabschnitt 103 leichter abheben, da die Vorspannkraft der Feder 109 hinreichend klein ist. Die Vorspannkraft der Feder 109 beträgt vorzugsweise zwischen 10 und 20 Newton.

Der Magnetaktoraufnahmeraum 115 kann, wie durch den abgewinkelten Pfeil 125 angedeutet ist, mit Niederdruck beaufschlagt sein. Der Magnetaktoraufnahmeraum 115 kann aber auch mit Hochdruck beaufschlagt sein. Bei der Installation im Niederdruck entsteht eine permanente Leckage an den Hochdruckdurchführungen des brennraumfernen Kopplerkolbenabschnitts 104 in dem Haltekörper 85. Durch entsprechende Wahl der Durchmesser an den Hochdruckdurchführungen, das heißt des Durchgangslochs 112 und des Sacklochs 128 in dem Haltekörper 85 kann eine gewünschte Mengenbilanz im Gesamtsystem erreicht werden, insbesondere da bei dem dargestellten Injektorkonzept keine Steuermengen anfallen. Darüber hinaus besteht mit einer permanenten Leckage die Möglichkeit, den Druck im Schubbetrieb des Fahrzeugs abzubauen. Bei einer Integration des Magnetstellers 120 im Hochdruck müssen unter Umständen aufwendigere Abdichtungen für die Magnetspule 124 und die elektrische Kontaktierung verwendet werden.

## Patentansprüche

1. Kraftstoffinjektor mit einem Injektorgehäuse (81), das einen Kraftstoffhochdruckanschluss aufweist, der mit einer Kraftstoffhochdruckquelle (134) außerhalb und mit einem Druckraum innerhalb des injektorgehäuses (81) in Verbindung steht, aus dem in Abhängigkeit von dem Druck in einem Steuerraum (90) mit Hochdruck beaufschlagter Kraftstoff in einen Brennraum einer Brennkraftmaschine eingespritzt wird, wenn eine Düsennadel (88) öffnet, wobei der Druck in dem Steuerraum (90) durch einen Magnetaktor (120) direkt gesteuert wird, wobei der Magnetaktor (120) eine Spule (124) umfasst, die mit einem Anker (121) zusammenwirkt, der, wenn die Spule (124) aktiviert wird, durch eine Magnetkraft einen Ankerhub ausführt, wobei der Anker (121) über einen hydraulischen Koppler mit der Düsennadel (88) gekoppelt ist, wobei der hydraulische Koppler einen Kopplerkolben (102) aufweist, der mechanisch mit dem Anker (121) gekoppelt ist und dessen brennraumnahes Ende einen brennraumfernen Teilsteuerraum (92) begrenzt, **dadurch gekennzeichnet, dass** das brennraumferne Ende des Kopplerkolbens (102) ein Ausgleichsvolumen (130) begrenzt, das mit einem Speichervolumen (100) in Verbindung steht, in dem das brennraumnahe Ende des Kopplerkolbens (102) angeordnet ist.

2. Kraftstoffinjektor nach Anspruch 1, **dadurch gekennzeichnet, dass** der brennraumferne Teilsteuerraum (92) von einer federvorgespannten Hülse (108) begrenzt wird, die an dem brennraumnahen Ende des Kopplerkolbens 102 geführt ist und mit einer Beißkante an einer Drosselplatte (83) anliegt,

3. Kraftstoffinjektor nach Anspruch 2, **dadurch gekennzeichnet, dass** die Drosselplatte (83) ein Durchgangsloch (93) aufweist, das den brennraumfernen Teilsteuerraum (92) mit einem brennraumnahen Teilsteuerraum (91) verbindet, der durch das brennraumferne Ende der Düsennadel (88) begrenzt ist.

4. Kraftstoffinjektor nach Anspruche 1, **dadurch gekennzeichnet, dass** das brennraumnahe Ende des Kopplerkolbens (102) einen größeren Durchmesser aufweist als das brennraumferne Ende der Düsennadel (88).

5. Kraftstoffinjektor nach Anspruch 1, **dadurch gekennzeichnet, dass** der Kopplerkolben (102) durch einen Kopplerkolbenführungsabschnitt (112) geführt ist, der das Speichervolumen (100) mit einem Magnetaktoraufnahmeraum (115) verbindet, in welchem der Magnetaktor (120) aufgenommen ist.

6. Kraftstoffinjektor nach Anspruch 5, **dadurch gekennzeichnet, dass** der Magnetaktoraufnahmeraum (115) mit einem Druckentlastungsraum in Verbindung steht.

7. Kraftstoffinjektor nach Anspruche 2, **dadurch gekennzeichnet, dass** der brennraumnahe Teilsteuerraum (91) von einer Steuerraumbegrenzungshülse (95) begrenzt wird, die unter Dichtwirkung an dem brennraumfernen Ende der Düsennadel (88) geführt ist.

8. Kraftstoffinjektor nach einem der vorhergehenden Ansprüche, **dadurch gekennzeichnet, dass** der Magnetaktor (30;120) in einem Aktorraum (25;115) angeordnet ist, der mit unter Hochdruck stehendem Kraftstoff beaufschlagt ist.

9. Kraftstoffinjektor nach dem vorhergehenden Anspruch, **dadurch gekennzeichnet, dass** der Aktorraum (25) mit dem Steuerraum (44) in Verbindung steht.

10. Kraftstoffinjektor nach einem der vorhergehenden Ansprüche, **dadurch gekennzeichnet, dass** die Düsennadel (8;88) einen Doppelsitz aufweist.

## Claims

1. Fuel injector having an injector housing (81) which has a fuel high-pressure port connected to a fuel high-pressure source (134) outside the injector housing (81) and to a pressure chamber inside the injector housing (81), out of which pressure chamber fuel which is subjected to high pressure as a function of the pressure in a control chamber (90) is injected into a combustion chamber of an internal combustion engine when a nozzle needle (88) is opened, the pressure in the control chamber (90) being directly controlled by a magnet actuator (120), the magnet actuator (120) comprising a coil (124) which interacts with an armature (121) which, when the coil (124) is activated, performs an armature stroke as a result of a magnetic force, the armature (121) being coupled to the nozzle needle (88) via a hydraulic coupler, the hydraulic coupler having a coupler piston (102) which is mechanically coupled to the armature (121) and whose end which is close to the combustion chamber delimits a control chamber part (92) which is remote from the combustion chamber, **characterized in that that** end of the coupler piston (102) which is remote from the combustion chamber delimits a compensating volume (130) connected to an accumulator volume (100) in which that end of the coupler piston (102) which is close to the combustion chamber is arranged.

2. Fuel injector according to Claim 1, **characterized in that** the control chamber part (92) which is remote from the combustion chamber is delimited by a spring-preloaded sleeve (108) guided on that end of the coupler piston (102) which is close to the combustion chamber, which sleeve bears with a biting edge against a throttle plate (83).

3. Fuel injector according to Claim 2, **characterized in that** the throttle plate (83) has a passage hole (93) connecting the control chamber part (92) which is remote from the combustion chamber to a control chamber part (92) which is close to the combustion chamber and which is delimited by that end of the nozzle needle (88) which is remote from the combustion chamber.

4. Fuel injector according to Claim 1, **characterized in that that** end of the coupler piston (102) which is close to the combustion chamber has a larger diameter than that end of the nozzle needle (88) which is remote from the combustion chamber.

5. Fuel injector according to Claim 1, **characterized in that** the coupler piston (102) is guided through a coupler piston guide section (112) which connects the storage volume (100) to a magnet actuator receiving chamber (115) in which the magnet actuator (120) is received.

6. Fuel injector according to Claim 5, **characterized in that** the magnet actuator receiving chamber (115) is connected to a pressure relief chamber.

7. Fuel injector according to Claim 2, **characterized in that** the control chamber part (91) which is close to the combustion chamber is delimited by a control chamber delimiting sleeve (95) which is guided with a sealing action on that end of the nozzle needle (88) which is remote from the combustion chamber.

8. Fuel injector according to one of the preceding claims, **characterized in that** the magnet actuator (30;120) is arranged in an actuator chamber (25; 115) charged with highly pressurized fuel.

9. Fuel injector according to the preceding claim, **characterized in that** the actuator chamber (25) is connected to the control chamber (44).

10. Fuel injector according to one of the preceding claims, **characterized in that** the nozzle needle (8; 88) has a double seat.

## Revendications

1. Injecteur de carburant comprenant un boîtier d'injecteur (81), qui présente un raccord de carburant haute pression qui est en liaison avec une source de carburant haute pression (134) en dehors du boîtier d'injecteur (81) et avec un espace de pression à l'intérieur du boîtier d'injecteur (81), depuis lequel, en fonction de la pression dans un espace de commande (90), du carburant soumis à une haute pression est injecté dans une chambre de combustion d'un moteur à combustion interne lorsqu'une aiguille de buse (88) s'ouvre, la pression dans l'espace de commande (90) étant commandée directement par un actionneur magnétique (120), l'actionneur magnétique (120) comprenant une bobine (124) qui coopère avec un induit (121) qui, lorsque la bobine (124) est activée, effectue une course d'induit sous l'effet d'une force magnétique, l'induit (121) étant accouplé par le biais d'un coupleur hydraulique à l'aiguille de buse (88), le coupleur hydraulique présentant un piston de coupleur (102) qui est accouplé mécaniquement à l'induit (121) et dont l'extrémité proche de la chambre de combustion limite un espace de commande partiel (92) éloigné de la chambre de combustion, **caractérise en ce que** l'extrémité du piston de coupleur (102) éloignée de la chambre de combustion limite un volume de compensation (130) qui est en liaison avec un volume d'accumulateur (100) dans lequel est disposée l'extrémité proche de la chambre de combustion du piston de coupleur (102).

2. Injecteur de carburant selon la revendication 1, **caractérisé en ce que** l'espace de commande partiel (92) éloigné de la chambre de combustion est limité par une douille (108) précontrainte par ressort qui est guidée sur l'extrémité proche de la chambre de combustion du piston de coupleur (102) et qui s'applique avec une arête d'attaque contre une plaque d'étranglement (83).

3. Injecteur de carburant selon la revendication 2, **caractérisé en ce que** la plaque d'étranglement (83) présente un trou de passage (93) qui relie l'espace de commande partiel (92) éloigné de la chambre de combustion à un espace de commande partiel (91) proche de la chambre de combustion, qui est limité par l'extrémité de l'aiguille de buse (88) éloignée de la chambre de combustion.

4. Injecteur de carburant selon la revendication 1, **caractérisé en ce que** l'extrémité proche de la chambre de combustion du piston de coupleur (102) présente un plus grand diamètre que l'extrémité éloignée de la chambre de combustion de l'aiguille de buse (88).

5. Injecteur de carburant selon la revendication 1, **caractérisé en ce que** le piston de coupleur (102) est guidé à travers une portion de guidage de piston de coupleur (112) qui relie le volume d'accumulateur (100) à un espace de réception d'actionneur magnétique (115) dans lequel est reçu l'actionneur magnétique (120).

6. Injecteur de carburant selon la revendication 5, **caractérisé en ce que** l'espace de réception d'actionneur magnétique (115) est en liaison avec un espace de détente de pression.

7. Injecteur de carburant selon la revendication 2, **caractérisé en ce que** l'espace de commande partiel (91) proche de la chambre de combustion est limité par une douille de limitation d'espace de commande (95), qui est guidée par un effet d'étanchéité contre l'extrémité éloignée de la chambre de combustion de l'aiguille de buse (88).

8. Injecteur de carburant selon l'une quelconque des revendications précédentes, **caractérisé en ce que** l'actionneur magnétique (30 ; 120) est disposé dans un espace d'actionneur (25 ; 115) qui est sollicité par du carburant à haute pression.

9. Injecteur de carburant selon la revendication précédente, **caractérisé en ce que** l'espace d'actionneur (25) est en liaison avec l'espace de commande (44).

10. Injecteur de carburant selon l'une quelconque des revendications précédentes, **caractérisé en ce que** l'aiguille de buse (8 ; 88) présente un double siège.
